# EUROPÄISCHE PATENTANMELDUNG

(11) **EP 0 230 008 A1**
(43) Veröffentlichungstag der Anmeldung: **29.07.1987**
(21) Anmeldenummer: 86117590.9
(22) Anmeldetag: 17.12.1986
(51) Int. Cl.: G09F 23/06

(54) **Bierfilzständer**

(30) Priorität: 23.12.1985 DE 8536334 U
(71) Anmelder: Hartl, Reinhold, D-8033 Planegg (DE)
(72) Erfinder: Hartl, Reinhold, D-8033 Planegg (DE)
(74) Vertreter: Geyer, Ulrich F., Dr. Dipl.-Phys.

(57) **Zusammenfassung**

Der Bierfilzständer zur Aufnahme von Bierfilzen weist Außenflächen für Informations- und Werbeaussagen auf. Zur einfachen Auswechslung der Werbeaussagen sind an den Aussenseiten der Seitenteile Befestigungseinrichtungen, vorzugsweise Rahmenschenkel oder Klemmleisten, vorgesehen, in die wechselnde Werbeträger eingeschoben bzw. mit denen unterschiedliche Informationsträger an der Außenseite der Seitenteile auswechselbar befestigt werden.

## Beschreibung

Die Erfindung betrifft einen Bierfilzständer zur Aufnahme von Bierfilzen, mit Seitenteilen, auf deren Außenflächen Werbeaussagen aufgedruckt sind.

Derartige Bierfilzständer sind aus der deutschen Gebrauchsmusterschrift 70 03 229 bekannt. Bei diesen herkömmlichen Bierfilzständern sind Werbeaussagen auf die Außenflächen der Seitenteile fest aufgebracht, beispielsweise aufgedruckt oder aufgeprägt. Abgesehen von der Tatsache, daß das Aufdrucken oder Aufprägen von Werbung insbesondere auf Kunststoff-Seitenteile relativ teuer ist, müssen die gesamten Bierfilzständer ausgewechselt werden, wenn die Werbeaussagen geändert werden sollen. Häufig sind daher auf den Wirtshaus-Tischen zusätzlich zu den Bierfilzständern Werbeträger etwa in Form von Standbildern vorgesehen, mit denen auf besondere aktuelle oder saisonale Bierarten, etwas Pilsner-Bier, Bockbier, Wiesenbier usw., aufmerksam gemacht werden soll.

Der vorliegenden Erfindung liegt daher die Aufgabe zugrunde, einen Bierfilzständer zu schaffen, der es auf einfache Weise ermöglicht, die Werbeaussagen zu ändern und/oder zusätzliche Werbeträger auf dem Wirtshaustisch entbehrlich zu machen.

Ausgehend von dem eingangs genannten, herkömmlichen Bierfilzständern wird diese Aufgabe erfindungsgemäß dadurch gelost, daß auf der Außenseite der Seitenteile Befestigungseinrichtungen zur auswechselbaren Aufnahme von Werbeträgern vorgesehen sind. Auf diese Weise ist es jederzeit ohne Aufwand möglich, die für die Werbung bestens geeigneten Außenseiten der Seitenteile von Bierfilzständern beliebig mit Werbeaussagen unterschiedlichster Art zu versehen und die Aussagen jeweils an die aktuell ausgeschenk ten Biersorten, wie Maibock-Bier, Alt bier, Wiesenbier usw., anzupassen. Die Werbeträger selbst können aus einem kostengünstigeren Material hergestellt und auf kostengünstigere Weise bedruckt oder sonstwie mit Werbeaussagen versehen werden, weil sie bei einer eventuellen Abnutzung leicht ausgewechselt werden können oder ohnehin nur für einen begrenzten Zeitraum vorgesehen sind. Die hohen Herstellungskosten herkömmlicher Bierfilzständer, bei denen strapazierfähige und dauerhafte Werbeaussagen aufgebracht werden müssen, und die daher relativ teuer sind, können mit der vorliegenden Erfindung umgangen werden. Ein weiterer Vorteil des erfindungsgemäßen Bierfilzständers besteht nicht zuletzt auch darin, daß zusätzliche auf dem Wirtshaustisch aufzustellende Werbeträger für bestimmte Biersorten oder saisonale Bierarten, die die Brauerei zusätzlich finanziell belasten, entbehrlich sind.

Gemäß einer bevorzugten Ausführungsform der Erfindung sind die Befestigungseinrichtungen Rahmenschenkel, in die die platten- oder flächenförmigen Informations- bzw. Werbeträger eingeschoben werden können. Dies ermöglicht ein schnelles Auswechseln der Informations- und Werbeträger am Bierfilzständer.

Sehr vorteilhaft ist auch eine Befestigungseinrichtung in Form einer Klemmleiste. Gemäß einer weiteren Ausgestaltung der Erfindung ist es möglich, Klemmleisten vorzusehen, die auf wenigstens die seitlichen Ränder der Seitenteile aufgeschoben sind. Je nach den Gegebenheiten und Umständen, für die der erfindungsgemäße Bierfilzständer verwendet wird, kann dadurch eine weitere Vereinfachung und Kostensenkung bei der Herstellung des Bierfilzständers erreicht werden.

Eine vorteilhafte Ausgestaltung der Erfindung besteht auch darin, auf der Außenseite der Seitenteile oder den Werbeträgern Nuten vorzusehen, die mit entsprechenden komplementären Stegen an den Werbeträgern bzw. an den Außenseiten der Seitenteile in Eingriff stehen. Diese Ausführungsform ist vorzugsweise bei Werbeträgern aus Kunststoff vorgesehen und besonders stabil und haltbar.

Vorzugsweise weist der erfindungsgemäße Bierfilzständer eine rechteckige Form in einer zur Aufstellungsfläche parallelen Ebene auf. Der Bierfilzständer kann dann zwei einander gegenüberliegende schmale und zwei einander gegenüberliegende breitere Seitenteile aufweisen. Alternativ können auch zwei gegenüberliegende Seiten der quadratischen Querschnittsform, vorzugsweise die schmaleren Seiten, offen sein und die beiden anderen Seiten die Seitenteile aufweisen.

Um eine größere Werbefläche zu erzielen, ist es insbesondere auch vorteilhaft, den Bierfilzständer mit einer quadratischen Form in einer zur Aufstellungsfläche parallelen Ebene zu versehen und sämtliche vier Seiten mit Seitenflächen auszustatten.

Die Seitenteile selbst können quadratisch, rechteckig oder auch abgerundet sein. Sollte die Abrundung auf der unteren Seite des Bierfilzständers vorgesehen sein, ist es selbstverständlich erforderlich, stabile Standflächen des Bierfilzständers anzubringen.

Die Seitenteile selbst können selbstverständlich auch mit Informationen oder Werbeaussagen bedruckt oder auf sonstige Weise versehen sein. Wenn in den Befestigungseinrichtungen zur auswechselbaren Aufnahme von Information- oder Werbeträgern keine derartigen Träger eingeschoben sind, ist dennoch eine Informations- bzw. Werbewirkung des Bierfilzständers gegeben.

Weiterhin ist es vorteilhaft, den Bierfilzständer mit Kammern für Gewürzbehälter, Zahnstocher usw. auszurüsten, wenn dies wünschenswert ist. Die Seitenteile für das Anbringen der Informations- und Werbeträger können dann größere Abmessungen erhalten und gleichzeitig ist auf dem Wirtshaustisch alles in einer Einheit untergebracht und aufgeräumt.

Die Erfindung wird nachstehend anhand der Zeichnungen beispielsweise näher erläutert. Es zeigen:
Fig. 1 eine Ausführungsform eines Bierfilzständers in Aufsicht und
Fig. 2 den in Fig. 1 dargestellten Bierfilzständer in Seitenansicht.

Das in Fig. 1 dargestellte Ausführungsbeispiel eines erfindungsgemäßen Bierfilzständers weist eine quadratische Form in einer zur Aufstellungsfläche parallelen Ebene auf. Bei diesem Ausführungsbeispiel sind nur an den breiteren Seiten des Bierfilzständers Seitenteile 1 vorgesehen. Die schmaleren Seiten 2 weisen keine Seitenteile für Werbeflächen auf. Wie in Fig. 2 durch strichpunktlinierte Geraden angedeutet ist, liegen die Bierfilze mit ihren Seitenkanten auf den schrägen Flächen 3, die den Boden der Bierfilzkammer zwischen den Seitenteilen 1 darstellen. Die schrägen Bodenflächen 3 sind bei der vorliegenden Ausführungsform für quadratische Bierdeckel vorgesehen. Bei der Verwendung von runden Bierdeckeln kann die Bodenfläche entsprechend rund oder abgerundet sein, muß es jedoch nicht.

Wie aus Fig. 1 und 2 zu ersehen ist, weisen die Außenseiten der Seitenteile an den seitlichen Rändern und am unteren Rand Rahmenschenkel auf, in die die Informations- oder Werbeträger von oben eingeschoben werden. Ersichtlicht ha ben die auswechselbaren Informationsträger in diesen Rahmenschenkeln einen sicheren Halt und sind auf einfachste Weise entnehmbar und ersetzbar.

Die Informations- und Werbeträger können Kunststoffplatten, bedruckte Blätter oder dgl. sein. Auch ist es möglich, die Außenseiten der Seitenteile selbst zusätzlich noch zu bedrucken und jeweils nur durch Einschieben zusätzlicher Informationsträger die Werbe- bzw. Informationsaussage zu ändern.

Die in Fig. 1 und 2 dargestellte Ausführungsform des erfindungsgemäßen Bierfilzständers ist in vielfältiger Weise abwandelbar. Beispielsweise lassen sich in entsprechender Weise auch Seitenteile für Werbeträger an den beiden schmaleren Seiten vorsehen. Es ist auch möglich, statt der an den Außenseiten der Seitenteile fest angebrachten Rahmenschenkel Klemmleisten vorzusehen, die auf die Ränder der Seitenteile aufgeschoben werden. Auf diese Weise können die Herstellungskosten verringert werden . Dem Fachmann sind also zahlreiche Ausgestaltungen und Abwandlungen möglich, ohne daß dadurch der Erfindungsgedanke verlassen wird.

## Patentansprüche

1. Bierfilzständer zur Aufnahme von Bierfilzen mit Seitenteilen, auf deren Außenflächen Informations- oder Werbeaussagen aufgedruckt sind,
dadurch **gekennzeichnet**,
daß auf den Außenseiten der Seitenteile (1) Befestigungseinrichtungen (4) zur auswechselbaren Aufnahme von Informations- oder Werbeträgern vorgesehen sind.

2. Bierfilzständer nach Anspruch 1, dadurch gekennzeichnet, daß die Befestigungseinrichtungen (4) Rahmenschenkel sind (Fig. 1 und 2).

3. Bierfilzständer nach Anspruch 1, dadurch gekennzeichnet, daß die Befestigungseinrichtungen Klemmleisten sind.

4. Bierfilzständer nach Anspruch 3, dadurch gekennzeichnet, daß die Klemmleisten auf die Ränder der Seitenteile (1) aufgeschoben sind.

5. Bierfilzständer nach Anspruch 1, dadurch gekennzeichnet, daß auf der Außenseite der Seitenteile (1) bzw. an den Werbeträgern Nuten vorgesehen sind, die mit entsprechenden Stegen an den Werbeträgern bzw. an den Außenseiten der Seitenteile (1) in Eingriff stehen.

6. Bierfilzständer nach einem der Ansprüche 1 bis 5, dadurch gekennzeichnet, daß er eine rechteckige Form in einer zur Aufstellungsfläche parallelen Ebene aufweist, und daß zwei einander gegenüberliegende schmale und zwei einander gegenüberliegende breitere Seitenteile (1) vorgesehen sind.

7. Bierfilzständer nach Anspruch 6, dadurch gekennzeichnet, daß zwei gegenüberliegende Seiten (2) der rechteckigen Querschnittsform offen sind und die beiden anderen Seiten die Seitenteile (1) aufweisen (Fig. 1).

8. Bierfilzständer nach einem der Ansprüche 1 bis 5, dadurch gekennzeichnet, daß er eine quadratische Form in einer zur Aufstellungsflache parallelen Ebene aufweist und vier Seitenteile (1) vorgesehen sind.

9. Bierfilzständer nach einem der Ansprüche 1 bis 8, dadurch gekennzeichnet, daß die Seitenteile quadratisch sind (Fig. 2).

10. Bierfilzständer nach einem der Ansprüche 1 bis 8, dadurch gekennzeichnet, daß die Seitenteile rechteckig sind.

11. Bierfilzständer nach einem der Ansprüche 1 bis 8, dadurch gekennzeichnet, daß die Seitenteile abgerundet sind.
